# FASCICULE DE BREVET EUROPEEN

(11) **EP 3 850 713 B1**
(45) Date de publication et mention de la délivrance du brevet: **31.08.2022**
(21) Numéro de dépôt: 19753137.9
(22) Date de dépôt: 01.07.2019
(51) Int. Cl.: H01R 24/64, H01R 4/242

(54) **PRISE FEMELLE POUR CONNECTEUR BLINDE**
FASSUNG FÜR ABGESCHIRMTEN VERBINDER
SOCKET FOR SHIELDED CONNECTOR

(30) Priorité: 13.09.2018 FR 1858229
(43) Date de publication de la demande: 21.07.2021
(73) Titulaire: Legrand France, 87000 Limoges (FR); Legrand SNC, 87000 Limoges (FR)
(72) Inventeur: GUITARD, Julien, 38160 Saint Antoine L'abbaye (FR); GRIGRIS, Vincent, 38470 Notre Dame De l'Osier (FR)
(74) Mandataire: Novagraaf Technologies
(86) Numéro de dépôt international: PCT/FR2019/051624
(87) Numéro de publication internationale: WO 2020/053489

(56) Documents cités:
- DE-U1-202012 100 261
- FR-A1- 2 942 570

## Description

### DOMAINE TECHNIQUE DE L'INVENTION

L'invention concerne le domaine des connecteurs de réseaux informatiques et de télécommunication. Elle concerne plus particulièrement une prise femelle de connecteur, par exemple un connecteur RJ45, comprenant une pluralité de fils. Un tel connecteur est typiquement destiné à être utilisé dans un panneau de brassage, en particulier dans un panneau de brassage haute-densité.

L'augmentation du débit de transfert au travers les câbles et connecteurs de type RJ45 nécessite notamment l'augmentation du nombre de fils tout en conservant le même encombrement. Par ailleurs, l'augmentation des débits nécessite également d'améliorer la protection du connecteur contre les perturbations électromagnétiques générée par le connecteur lui-même.

### ETAT DE LA TECHNIQUE ANTERIEURE

Le document US6116964 divulgue un ensemble de connecteur de communication capable de répondre aux niveaux de performance de la catégorie 6 proposés par rapport à la diaphonie finale. L'ensemble comprend une plaque métallique ayant une partie avant et un certain nombre de fils de contact terminaux allongés avec des parties de base connectées à une extrémité d'une carte, et des parties d'extrémité libres pour contacter électriquement un connecteur homologue. Les fils de contact terminaux s'étendent parallèlement et sont coplanaires les uns avec les autres au-dessus de la partie avant de la carte, et leurs parties d'extrémité libre font saillie depuis la partie avant de la carte. Les parties d'extrémité libre sont configurées pour être déviées élastiquement vers la carte lorsque le connecteur correspondant les engage dans une direction parallèle à la carte. Un dispositif de compensation de diaphonie est associé à au moins un des fils de contact terminaux dans une position où les fils sont coplanaires les uns avec les autres. Ce type de connecteur ne permet pas une connexion simplifiée des brins dans le connecteur. Par ailleurs, aucune reprise de masse n'est prévue dans ce type de connecteur. Le document FR2942570 A1 décrit une prise femelle de type connecteur selon le préambule de la revendication 1.

### OBJECTIF DE L'INVENTION

La prise femelle pour connecteur blindé selon l'invention vise à remédier à tout ou partie des inconvénients de l'état de la technique et vise notamment à proposer un connecteur ayant un niveau de diaphonie très faible. Par ailleurs un autre objectif de l'invention est de proposer une prise femelle de connecteur garantissant un bon niveau de blindage.

### RESUME DE L'INVENTION

L'invention a pour objet une prise femelle de type connecteur comprenant
- un apte à être connecté par une face avant à une prise mâle complémentaire et comportant une pluralité de contacts à déplacement d'isolant orientés selon une même direction;
- un module de connexion distinct comportant une pluralité d'emplacements destinés à recevoir chacun une extrémité d'un brin d'un câble comprenant un blindage, le module étant agencé de manière à s'insérer dans le corps de sorte à amener chaque brin contre le contact à déplacement d'isolant correspondant; la prise femelle étant caractérisé en ce que le corps comprend deux plateaux distincts et parallèles, chaque plateau comprend une rangé de contacts, chaque rangé de contacts est agencée dans un plan, les plans contenant les rangées étant distincts et parallèles entre eux de sorte à pouvoir connecter tous les brins du câble en un seul mouvement.

Ainsi, les contacts à déplacement d'isolant se trouvent décaler dans l'axe longitudinal du corps ce qui permet une connexion quasi simultanée de tous les brins du câble blindé.

Selon l'invention, le module de connexion comprend une paroi de séparation de deux paires d'emplacements, la prise femelle comprenant en outre un élément de liaison comprenant une zone de contact électrique avec respectivement la paroi de séparation, le blindage du câble, et le corps.

L'élément de liaison et les parois de séparation permettent d'assurer le blindage de chaque paire de brin.

Selon une autre caractéristique, l'élément de liaison entoure le module de connexion.

Selon une autre caractéristique, les contacts des plateaux sont orientés dans une direction perpendiculaire aux plateaux.

Selon une autre caractéristique, le module de connexion comprend deux parois de séparation pour former quatre compartiments comprenant chacun une paire d'emplacement.

Selon une autre caractéristique, les deux parois de séparation sont perpendiculaires et l'une des parois de séparation est parallèle aux plateaux, l'élément de liaison comprenant une zone de contact électrique avec chacune des parois de séparation.

Selon une autre caractéristique, l'élément de liaison comprend une premier et une deuxième parties, chaque partie comprenant une zone de contact (31, 34) électrique avec la paroi de séparation.

Selon une autre caractéristique, le corps comprend une embase (16) dans laquelle est enfiché le module de connexion et un levier monté pivotant sur l'embase agencer pour verrouiller le module sur l'embase, l'élément de liaisons étant solidaire de l'embase et/ou du levier, le levier assurant un contact électrique avec l'embase.

Selon une autre caractéristique, la première partie de l'élément de liaison est monté dans le levier et comprend une zone de contact avec le levier, la deuxième partie est monté dans l'embase et comprend une zone de contact électrique avec l'embase.

Selon une autre caractéristique, chaque plateau comprend quatre contacts (11).

Selon une autre caractéristique, dans laquelle les plateaux sont montés sur une plaque support perpendiculaire à l'axe longitudinal du corps.

Selon une autre caractéristique, les plans contenant les rangés (15) sont perpendiculaires à l'axe du câble.

### BREVE DESCRIPTION DES FIGURES

D'autres caractéristiques et avantages innovants de l'invention ressortiront à la lecture de la description ci-après, fournie à titre indicatif et nullement limitatif, en référence aux dessins annexés, dans lesquels :
- la figure 1, représente un vue d'ensemble d'une prise femelle selon l'invention,
- la figure 2, représente une vue de détails du support de contacts de la prise femelle selon l'invention,
- la figure 3 représente une vue de détails du module de connexion de la prise femelle selon l'invention,
- la figure 4 représente une vue de détails de l'embase du corps de la prise femelle selon l'invention
- Figure 5 représente une vue de détails du levier du corps de la de la prise femelle selon l'invention

### DESCRIPTION DETAILLEE D'UN MODE DE REALISATION

Pour plus de clarté, les éléments identiques ou similaires sont repérés par des signes de référence identiques sur l'ensemble des figures. Un signe de référence numérique désigne un composant seul ou générique. Un signe littéral accolé précise le composant particulier.

En référence aux figures 1 à 5, est représentée une prise femelle selon un exemple de réalisation de l'invention par rapport à un axe longitudinal X et un axe vertical Z. La prise femelle représentée est de type RJ45. L'invention concerne plus généralement un connecteur de réseaux informatiques et de télécommunication tel qu'un connecteur RJ11, RJ12, RJ25, RJ45, ARJ45 ou RJ48.

La prise femelle comporte un corps 1 et un module 2 de connexion. Le corps 1 s'étend selon l'axe longitudinal X et comporte une face avant 12, l'avant étant défini par le sens du vecteur X. La face avant 12 comprend un orifice destiné à recevoir une prise mâle complémentaire de la prise femelle. Le corps 1 comporte des contacts à déplacement d'isolant 11 destinés à recevoir chacun un brin d'un câble 4 d'amenée. Tous les contacts à déplacement d'isolant 11 ont la même orientation. Le corps 1 comporte également une face arrière 13, l'arrière étant défini par le sens opposé à celui du vecteur X, destinée à recevoir le module 2 de connexion. Le corps comporte aussi une embase 16, destinée à supporter un levier 17. Le levier 17 assure également un contact électrique avec l'embase 16.

Le module 2 de connexion est un élément séparé du corps 1 de prise comportant plusieurs emplacements 21 destinés à recevoir chacun une extrémité d'un brin du câble 4. Le module 2 de connexion est agencé de manière à s'insérer dans l'embase 16 du corps 1 afin de pousser chaque brin du câble 4 blindé contre le contact à déplacement d'isolant correspondant. Selon la variante de réalisation représentée, l'axe du câble 4 est sensiblement parallèle ou confondu à l'axe longitudinal X du corps 1.

Le levier 3 est monté en pivotement autour d'un axe de l'embase 16. En position haute le levier 17 libère l'espace destiné à l'insertion du module 2 de connexion. L'abaissement du levier 17 lorsque le module 2 de connexion est inséré provoque le déplacement des brins du câble 4 blindé contre les contacts à déplacement d'isolant 11.

Selon l'invention, les contacts à déplacement d'isolant 11 sont montés dans le corps 1 par l'intermédiaire d'au moins deux plateaux 14. Ces plateaux 14 sont parallèles entre eux. Les contacts à déplacement d'isolant 11 sont agencés sensiblement selon des rangés 15. Chaque plateau 14 comprend au moins une rangé 15 de contacts à déplacement d'isolant 11. Selon l'invention chaque rangé 15 est agencé sensiblement dans un plan P. Les plans P contenant les rangés 14 sont distinct et parallèles entre eux. Cet agencement particulier permet de décaler les contacts à déplacement d'isolant 11 selon l'axe longitudinal X et ainsi de pouvoir connecter tous les contacts à déplacement d'isolant 11 en un seul mouvement par exemple, lors de la manœuvre du levier 17 lorsque le module de connexion a été insérer dans l'embase 16 du corps 1 de la prise. On comprend donc que l'opération de connexion des brins du câble 4 blindé est très simple.

Selon la variante de réalisation représentée, les plans P contenant les rangés 15 de contacts à déplacement d'isolant 11 sont également perpendiculaire à l'axe du câble 4.

Selon une variante de réalisation, les contacts à déplacement d'isolant 11 sont orientés selon une direction parallèle aux plateaux 14. De même, selon une autre variante de réalisation les plateaux 14 sont sensiblement parallèles à l'axe longitudinal X du corps 1. Selon cette variante les contacts à déplacement d'isolant 11 sont alors orienté selon l'axe vertical Z. Par ailleurs, selon la variante de réalisation de la figure 2, les plateaux 14 sont montés sur un support 18 pour faciliter leurs montages dans le corps 1 de la prise. La prise femelle selon le mode de réalisation représente comprend 8 brins de câble 4 blindé. Dans cette configuration chaque plateau 14 comprend 4 contact à déplacement d'isolant 11.

Selon la variante de réalisation de la figure 3, le module de connexion 2 comprend au moins une paroi de séparation 20.1, 20.2 permettant d'isoler au moins deux paires d'emplacement 21. Chaque emplacement reçoit un brin du câble 4 blindé. En d'autre terme, les parois de séparation 20.1 20.2 permet le cloisonnement des paires de brin et donc de limiter les interférences et la diaphonie entre les brins de deux paires de brins adjacents. Selon une autre variante, pour une prise femelle comprenant 4 paires d'emplacements 21, on prévoit deux parois de séparation 20.1, 20.2 formant sensiblement une croix. Une paire d'emplacement est alors position dans chacun des quatre secteurs formés par la croix. Chaque paire de brins sera alors isolés d'une autre paire de brins adjacents. Pour limiter l'encombrement et faciliter l'insertion des brins, les deux parois 20.1, 20.2 sont perpendiculaires.

Toujours en référence à la figure 3, le module de connexion 2 comprend également un élément de liaison 30.1, 30.2 assurant au moins une zone de contact électrique 31, 32, 33, 34, 35 avec respectivement chaque paroi de séparation 20.1, 20.2, le blindage du câble 4, et le corps 1.

Ainsi, on comprend que l'élément de liaisons 30.1, 30.2 comprend au moins une zone de contact électrique 31, 34 avec chaque paroi de séparation 20.1, 20.2. De même, l'élément de liaison 30.1, 30.2 comprend au moins une zone de contact électrique 33, 35 avec le corps 1. Et enfin, l'élément de liaison 30.1, 30.2 comprend au moins une zone de contact électrique 32 avec le blindage du câble 4. Ainsi, l'élément de liaison permet de réaliser le blindage de chaque paire de brins présents dans les emplacements 21 du module de connexion 2.

Pour simplifier la forme de l'élément de liaison 30.1, 30.2, celui-ci peut entourer le module de connexion 2. Ainsi, les zones de contact électrique 33, 35 entre l'élément de liaisons 30.1, 30.2 et le corps 1 sont plus simple au positionner.

L'élément de liaison peut-être réalisé en deux parties 30.1 30.2. chacune des parties comprend une zone de contact électrique 31, 34 avec toutes les parois de séparation 20.1, 20.2. de façon à conserver le blindage de chaque paire d'emplacements 21. La première partie 30.1 est montée dans le levier 17 du corps 1 par exemple par l'intermédiaire d'un insert plastique 36 venant également coiffer le module de connexion 2. La deuxième partie 30.2 de l'élément de liaison est montée dans l'embase 16 du corps 1 par exemple par l'intermédiaire d'un sertissage 37.

L'invention est décrite dans ce qui précède à titre d'exemple. Il est entendu que la personne de l'art est à même de réaliser différentes variantes de réalisation de l'invention, en associant par exemple les différentes caractéristiques ci-dessus prises seules ou en combinaison, sans pour autant sortir du cadre de l'invention.

## Revendications

1. Prise femelle de type connecteur comprenant :
- un corps (1) apte à être connecté par une face avant (12) à une prise mâle complémentaire et comportant une pluralité de contacts (11) à déplacement d'isolant orientés selon une même direction;
- un module (2) de connexion distinct comportant une pluralité d'emplacements (21) destinés à recevoir chacun une extrémité d'un brin d'un câble (4) comprenant un blindage, le module (2) étant agencé de manière à s'insérer dans le corps (1) de sorte à amener chaque brin contre le contact à déplacement d'isolant correspondant;
le corps (1) comprend deux plateaux (14) distincts et parallèles, chaque plateau (14) comprend une rangée (15) de contacts (11), chaque rangée (15) de contacts (11) est agencée dans un plan (P), les plans (P) contenant les rangées (15) étant distincts et parallèles entre eux de sorte à pouvoir connecter tous les brins du câble (4) en un seul mouvement, la prise femelle étant **caractérisé en ce que**: les contacts (11) des plateaux (14) étant orientés dans une direction perpendiculaire aux plateaux (14); le module de connexion (2) comprenant une paroi de séparation (20.1, 20.2) de deux paires d'emplacements (21), la prise femelle comprenant en outre un élément de liaison (30.1, 30.2) comprenant une zone de contact électrique (31, 32, 33, 34, 35) avec respectivement la paroi de séparation (20.1, 20.2), le blindage du câble (4), et le corps (1).

2. Prise femelle selon la revendication 1, dans lequel l'élément de liaison (30.1, 30.2) entoure le module de connexion (2).

3. Prise femelle selon l'une quelconque des revendications 1 à 2, dans laquelle le module de connexion (2) comprend deux parois de séparation (20.1, 20.2) pour former quatre compartiments comprenant chacun une paire d'emplacement (21).

4. Prise femelle selon la revendication 3, dans laquelle les deux parois de séparation (20.1, 20.2) sont perpendiculaires et l'une des parois de séparation (20.2) est parallèle aux plateaux (14), l'élément de liaison (30) comprenant une zone de contact électrique avec chacune des parois de séparation,

5. Prise femelle selon l'une quelconque des revendications 1 à 4, dans laquelle l'élément de liaison (30) comprend une première et une deuxième parties (30.1, 30.2), chaque partie comprenant une zone de contact (33, 34) électrique avec la paroi de séparation.

6. Prise femelle selon l'une des revendications 1 à 5, dans laquelle le corps (1) comprend une embase (16) dans laquelle est enfiché le module de connexion (2) et un levier (17) monté pivotant sur l'embase (16) agencé pour verrouiller le module (2) sur l'embase (16), l'élément de liaison (30.1, 30.2) étant solidaire de l'embase (16) et/ou du levier (17).

7. Prise femelle selon la revendication 6 prise en combinaison avec la revendication 5, dans laquelle la première partie (30.1) de l'élément de liaison est montée dans le levier (17) et comprend une zone de contact (33) avec le levier (17), la deuxième partie (30.2) est monté dans l'embase (16) et comprend une zone de contact électrique (35) avec l'embase (16), le levier (17) assurant un contact électrique avec l'embase (16).

8. Prise femelle selon l'une quelconque des revendications 1 à 7, dans laquelle chaque plateau (14) comprend quatre contacts (11).

9. Prise femelle selon l'une quelconque des revendications 1 à 8, dans laquelle les plateaux (14) sont montés sur une plaque support (18) perpendiculaire à l'axe longitudinal du corps (1).

10. Prise femelle selon l'une quelconque des revendications 1 à 9, dans laquelle les plans (P) contenant les rangées (15) sont perpendiculaires à l'axe du câble (4).

## Patentansprüche

1. Buchse vom Typ Steckverbindung, umfassend:
- einen Körper (1), der dazu geeignet ist, über eine Vorderseite (12) mit einem komplementären Stecker verbunden zu werden, und der eine Vielzahl von Isolationsverdrängungskontakten (11) aufweist, die in eine gemeinsame Richtung ausgerichtet sind;
- ein separates Verbindungsmodul (2), das eine Vielzahl von Steckplätzen (21) aufweist, die dazu bestimmt sind, jeweils ein Ende einer Ader eines Kabels (4) aufzunehmen, das eine Abschirmung umfasst, wobei das Modul (2) so angeordnet ist, dass es in den Körper (1) eingesteckt werden kann, so dass jede Ader an den entsprechenden Isolationsverdrängungskontakt geführt wird;
der Körper (1) zwei getrennte und parallele Platten (14) umfasst, wobei jede Platte (14) eine Reihe (15) von Kontakten (11) umfasst, wobei jede Reihe (15) von Kontakten (11) in einer Ebene (P) angeordnet ist,
wobei die Ebenen (P), die die Reihen (15) enthalten, separat voneinander und parallel zueinander sind, so dass alle Adern des Kabels (4) mit einer einzigen Bewegung verbunden werden können, wobei die Buchse **dadurch gekennzeichnet ist, dass**: die Kontakte (11) der Platten (14) in einer zu den Platten (14) senkrechten Richtung ausgerichtet sind;
wobei das Verbindungsmodul (2) eine Trennwand (20.1, 20.2) für zwei Paare von Steckplätzen (21) umfasst, wobei die Buchse ferner ein Verbindungselement (30.1, 30.2) umfasst, das eine Zone des elektrischen Kontakts (31, 32, 33, 34, 35) mit der Trennwand (20.1, 20.2), der Kabelabschirmung (4) bzw. dem Körper (1) umfasst.

2. Buchse nach Anspruch 1, wobei das Verbindungselement (30.1, 30.2) das Verbindungsmodul (2) umgibt.

3. Buchse nach einem der Ansprüche 1 bis 2, wobei das Verbindungsmodul (2) zwei Trennwände (20.1, 20.2) umfasst, um vier Kammern zu bilden, die jeweils ein Paar Steckplätze (21) umfassen.

4. Buchse nach Anspruch 3, wobei die beiden Trennwände (20.1, 20.2) senkrecht sind und eine der Trennwände (20.2) parallel zu den Platten (14) ist, wobei das Verbindungselement (30) eine Zone des elektrischen Kontakts mit jeder der Trennwände umfasst,

5. Buchse nach einem der Ansprüche 1 bis 4, wobei das Verbindungselement (30) einen ersten und einen zweiten Teil (30.1, 30.2) umfasst, wobei jeder Teil eine Zone des elektrischen Kontakts (33, 34) mit der Trennwand umfasst.

6. Buchse nach einem der Ansprüche 1 bis 5, wobei der Körper (1) eine Basis (16), in die das Verbindungsmodul (2) eingesteckt ist, und einen Hebel (17) umfasst, der schwenkbar an der Basis (16) montiert und so angeordnet ist, dass er das Modul (2) auf der Basis (16) verriegelt, wobei das Verbindungselement (30.1, 30.2) mit der Basis (16) und/oder dem Hebel (17) fest verbunden ist.

7. Buchse nach Anspruch 6 in Kombination mit Anspruch 5, wobei der erste Teil (30.1) des Verbindungselements in dem Hebel (17) montiert ist und eine Kontaktzone (33) mit dem Hebel (17) umfasst, der zweite Teil (30.2) in der Basis (16) montiert ist und eine Zone des elektrischen Kontakts (35) mit der Basis (16) umfasst, wobei der Hebel (17) einen elektrischen Kontakt mit der Basis (16) herstellt.

8. Buchse nach einem der Ansprüche 1 bis 7, wobei jede Platte (14) vier Kontakte (11) umfasst.

9. Buchse nach einem der Ansprüche 1 bis 8, wobei die Platten (14) auf einer Trägerplatte (18) senkrecht zur Längsachse des Körpers (1) montiert sind.

10. Buchse nach einem der Ansprüche 1 bis 9, wobei die Ebenen (P), die die Reihen (15) enthalten, senkrecht zur Achse des Kabels (4) sind.

## Claims

1. A connector-type socket comprising:
- a body (1) adapted to be connected via a front face (12) to a complementary plug and comprising a plurality of insulation-displacement contacts (11) oriented in the same direction;
- a separate connection module (2) comprising a plurality of slots (21) each intended to receive one end of a strand of a cable (4) comprising shielding, the module (2) being arranged in such a way as to be inserted into the body (1) so as to bring each strand against the matching insulation-displacement contact;
the body (1) comprises two discrete and parallel plates (14), each plate (14) comprises a row (15) of contacts (11), each row (15) of contacts (11) is arranged in a plane (P),
the planes (P) containing the rows (15) being discrete and parallel therebetween so as to be able to connect all the strands of the cable (4) in a single movement, the socket being **characterized in that:** the contacts (11) of the plates (14) being oriented in a direction perpendicular to the plates (14);
the connection module (2) comprising a separating wall (20.1, 20.2) of two pairs of slots (21), the socket further comprising a connecting element (30.1, 30.2) comprising an electrical contact zone (31, 32, 33, 34, 35) respectively with the separating wall (20.1, 20.2), the cable shielding (4), and the body (1).

2. The socket according to claim 1, wherein the connecting element (30.1, 30.2) surrounds the connection module (2).

3. The socket according to any one of claims 1 to 2, wherein the connection module (2) comprises two separating walls (20.1, 20.2) to form four compartments each comprising a pair of slots (21).

4. The socket according to claim 3, wherein the two separating walls (20.1, 20.2) are perpendicular and one of the separating walls (20.2) is parallel to the plates (14), the connecting element (30) comprising an electrical contact zone with each of the separating walls,

5. The socket according to any one of claims 1 to 4, wherein the connecting element (30) comprises a first and a second parts (30.1, 30.2), each part comprising an electrical contact zone (33, 34) with the separating wall.

6. The socket according to one of claims 1 to 5, wherein the body (1) comprises a base (16) wherein the connection module (2) is inserted and a lever (17) pivotally mounted on the base (16) arranged to lock the module (2) on the base (16), the connecting element (30.1, 30.2) being secured to the base (16) and/or the lever (17).

7. The socket according to claim 6 taken in combination with claim 5, wherein the first part (30.1) of the connecting element is mounted in the lever (17) and comprises a contact zone (33) with the lever (17), the second part (30.2) is mounted in the base (16) and comprises an electrical contact zone (35) with the base (16), the lever (17) ensuring electrical contact with the base (16).

8. The socket according to any one of claims 1 to 7, wherein each plate (14) comprises four contacts (11).

9. The socket according to any one of claims 1 to 8, wherein the plates (14) are mounted on a support plate (18) perpendicular to the longitudinal axis of the body (1).

10. The socket according to any one of claims 1 to 9, wherein the planes (P) containing the rows (15) are perpendicular to the axis of the cable (4).
